# EUROPÄISCHE PATENTSCHRIFT

(11) **EP 4 516 508 B1**
(45) Veröffentlichungstag und Bekanntmachung des Hinweises auf die Patenterteilung: **10.09.2025**
(21) Anmeldenummer: 24194466.9
(22) Anmeldetag: 14.08.2024
(51) Int. Cl.: B41F 1/28, B41F 15/16

(54) **VORRICHTUNG ZUM LÖSEN EINES TEXTILS VON EINER DRUCKPLATTE**
DEVICE FOR RELEASING A TEXTILE FROM A PRINTING PLATE
DISPOSITIF POUR DÉTACHER UN TEXTILE D'UNE PLAQUE D'IMPRESSION

(30) Priorität: 29.08.2023 DE 102023123141
(43) Veröffentlichungstag der Anmeldung: 05.03.2025
(73) Patentinhaber: Wiesböck, Ludwig, 83101 Rohrdorf (DE)
(72) Erfinder: Wiesböck, Ludwig, 83101 Rohrdorf (DE)
(74) Vertreter: Behr, Wolfgang

(56) Entgegenhaltungen:
- EP-B1- 3 521 030
- US-B1- 6 484 629

## Beschreibung

Die vorliegende Erfindung betrifft eine Vorrichtung zum Lösen eines Textils von einer Druckplatte, insbesondere beim Direktdruck und/oder Siebdruck und/oder mit mehreren Farben.

In der Textildruckindustrie, insbesondere im Bereich des Direktdrucks / Siebdrucks, werden häufig mehrfarbige komplexe Druckmotive verwendet. Das Textil darf dabei zwischen den einzelnen Druckstationen auf der Druckplatte nicht verrutschen, da es ansonsten zu einer Verzerrung des Druckbildes bzw. einer Unschärfe im Druck kommt. Der Stand der Technik US6484629 offenbart eine Vorrichtung zum Lösen eines Textils von einer Druckplatte, insbesondere beim Direktdruck und/oder Siebdruck und/ oder mit mehreren Farben.

Um dem entgegenzuwirken, wird zwischen Druckplatte und Textil eine doppelseitige Klebefolie aufgebracht. Diese verhindert ein Verrutschen des Textils beim Druck, wirkt sich aber nachteilig für das Abziehen des Textils und das Überbringen auf das Trockentunnelband aus. Ein automatisches Abziehen ist bei mehrfarbigem Druck bisher nicht möglich. Ein manuelles Abziehen ist für die Bedienperson aufgrund der Position der Druckplatte üblicherweise unbequem und aufwendig. Zudem birgt es das Risiko einer Beschädigung des noch frischen Druckbildes aufgrund einer ungleichmäßigen Belastung des Textils beim Ablösen.

Aufgabe der vorliegenden Erfindung ist es daher, eine Vorrichtung zum Lösen eines Textils von einer Druckplatte zur Verfügung zu stellen, welche das bisher praktizierte manuelle Ablösen ersetzt.

Diese Aufgabe wird durch eine Vorrichtung gemäß Anspruch 1 gelöst. Bevorzugte Ausgestaltungen der vorliegenden Erfindung sind Gegenstand der Unteransprüche.

Die vorliegende Erfindung umfasst eine Vorrichtung zum Lösen eines Textils von einer Druckplatte, umfassend eine Anhebevorrichtung, welche einen Greifer zum Greifen eines ersten Endes des Textils und eine erste Bewegungsachse zum Anheben des Greifers aufweist, und einen Ablöseschieber, welcher über eine zweite Bewegungsachse zwischen die Druckplatte und das durch die Anhebevorrichtung angehobene erste Ende des Textils einschiebbar ist, um das Textil von der Druckplatte zu lösen.

Der Greifer greift und fixiert das Textil hierbei am ersten, bevorzugt unteren Ende und "lupft" bzw. hebt dieses so weit an, dass der Ablöseschieber zwischen Textil und Druckplatte einfahren kann. Hierbei löst er das Textil gleichmäßig von der Klebefolie ab, sodass im nächsten Schritt das Textil manuell oder automatisch entnommen werden kann.

Die erfindungsgemäße Vorrichtung kann an einer geeigneten Position in Bezug auf die Druckplatte positioniert werden und behebt damit zum einen die beim bisherigen manuellen Ablösen gegebene schlechte Zugänglichkeit. Weiterhin wird das Textil durch den Ablöseschieber gleichmäßig abgelöst, so dass eine Beschädigung des Druckbildes vermieden wird.

Die erfindungsgemäße Vorrichtung kann mit einer Vorrichtung zur automatischen Entnahme des Textils von der Druckplatte kombiniert werden und erlaubt daher eine solche automatische Entnahme auch bei mehrfarbigen Drucken, indem sie vor der Abnahme ein Lösen des Textils von der Klebefolie / Druckplatte durchführt. Nach dem Lösen des Textils kann dann die automatische Entnahme und Überbringung auf einen Trockentunnel erfolgen. Die erfindungsgemäße Vorrichtung erleichtert jedoch auch das Entnehmen des Textils von Hand.

Die erfindungsgemäße Vorrichtung kann insbesondere beim Direktdruck und/oder Siebdruck und/oder beim Druck mit mehreren Farben eingesetzt werden.

Weiterhin kann die erfindungsgemäße Vorrichtung insbesondere eingesetzt werden, wenn das Textil während des Drucks an der Druckplatte haftet, und insbesondere über mindestens eine Klebeschicht und insbesondere eine zweiseitige Klebefolie auf der Druckplatte fixiert ist.

Weiterhin kann die erfindungsgemäße Vorrichtung insbesondere beim Bedrucken eines Textils eingesetzt werden, welches mit einer unteren Öffnung auf die Druckplatte aufgezogen ist und diese daher umgibt. Der Ablöseschieber wird bevorzugt in diese untere Öffnung eingeschoben, wobei das erste Ende dem unteren Ende des Textils entspricht.

Die erfindungsgemäße Vorrichtung kann insbesondere beim Bedrucken von T-Shirts eingesetzt werden.

Gemäß einer möglichen Ausgestaltung der vorliegenden Erfindung handelt es sich bei dem Greifer um einen mechanischen Greifer mit zwei Klemmelementen, zwischen welchen das erste Ende des Textils einklemmbar ist. Insbesondere kann es sich bei den Klemmelementen um Klemmleisten handeln.

Gemäß einer möglichen Ausgestaltung der vorliegenden Erfindung umfasst der Ablöseschieber eine Schubplatte, welche über einen Teleskopschienenaufbau linear verfahrbar ist.

Gemäß einer möglichen Ausgestaltung der vorliegenden Erfindung weist eine vordere Kante des Ablöseschiebers, insbesondere der Schubplatte, eine Abschrägung auf, um das Textil anzuheben und zu lösen.

Gemäß einer möglichen Ausgestaltung der vorliegenden Erfindung umfasst die Vorrichtung eine Größeneinstellung, durch welche die Position der Anhebevorrichtung an die Position des eines ersten Endes des Textils anpassbar ist. Hierdurch können unterschiedliche Textilen, welche an unterschiedlichen Positionen auf der Druckplatte enden, bedruckt werden.

Gemäß einer möglichen Ausgestaltung der vorliegenden Erfindung ist die Position der Anhebevorrichtung über die Größeneinstellung in einer Richtung parallel zur Ausfahrrichtung der zweiten Bewegungsachse des Ablöseschiebers verstellbar.

Gemäß einer möglichen Ausgestaltung der vorliegenden Erfindung umfasst die Größeneinstellung eine dritte Bewegungsachse, über welche die Position der Anhebevorrichtung in einer Richtung quer zur Richtung der ersten Bewegungsachse einstellbar ist. Die dritte Bewegungsachse kann manuell und/oder motorisch verstellbar sein.

Gemäß einer möglichen Ausgestaltung der vorliegenden Erfindung erfolgt die Verstellung der Position der Anhebevorrichtung gegenüber einer Baugruppe, welche die Lagerung des Ablöseschiebers umfasst, wobei die Lagerung des Ablöseschiebers bevorzugt nicht in ihrer Position verstellt wird. Die Anpassung der Bewegung des Ablöseschiebers an die Größe des Textils ist üblicherweise nicht notwendig oder kann durch eine Anpassung des Verfahrwegs des Ablöseschiebers erfolgen.

Gemäß einer möglichen Ausgestaltung der vorliegenden Erfindung ist durch die Größeneinstellung die Position der Anhebevorrichtung an einem Tragarm, welcher eine Lagerung des Ablöseschiebers trägt, verstellbar.

Gemäß einer möglichen Ausgestaltung der vorliegenden Erfindung umfasst die Größeneinstellung einen Sensor, welcher die Position des ersten Endes des Textils erfasst, und eine Steuerung, welche die Position der Anhebevorrichtung auf Grundlage der Daten des Sensors an die Position des eines ersten Endes des Textils anpasst. Insbesondere betätigt die Steuerung hierfür einen Aktor der Größeneinstellung.

Bei dem Sensor kann es sich insbesondere um einen Visionsensor und/oder eine Kameraerkennung handeln.

Gemäß einer möglichen Ausgestaltung der vorliegenden Erfindung erlaubt die Größeneinstellung eine manuelle Vorgabe der Position der Anhebevorrichtung, insbesondere über ein separates Eingabeelement oder ein Bedienpanel.

Gemäß einer möglichen Ausgestaltung der vorliegenden Erfindung weist die Größeneinstellung einen Projektor zur Projektion einer Markierung auf, wobei die Markierung bevorzugt die Position anzeigt, an welcher das erste Ende des Textils angeordnet sein muss, um mit der aktuellen Einstellung der Größeneinstellung gegriffen werden zu können. Dies erlaubt insbesondere eine leichtere manuelle Einstellung der Position.

Gemäß einer möglichen Ausgestaltung der vorliegenden Erfindung umfasst der Greifer einen Greifaktor, über welchen er motorisch betätigt wird.

Gemäß einer möglichen Ausgestaltung der vorliegenden Erfindung umfasst die erste Bewegungsachse einen Aktor, über welche sie motorisch betätigt wird.

Gemäß einer möglichen Ausgestaltung der vorliegenden Erfindung umfasst die zweite Bewegungsachse einen Aktor, über welche sie motorisch betätigt wird.

Gemäß einer möglichen Ausgestaltung der vorliegenden Erfindung umfasst die dritte Bewegungsachse einen Aktor, über welche sie motorisch betätigt wird.

Bei den Aktoren kann es sich beispielsweise jeweils um einen elektrischen, pneumatischen und/oder hydraulischen Aktor handeln.

Gemäß einer möglichen Ausgestaltung der vorliegenden Erfindung umfasst die Vorrichtung eine Steuerung, welche die Aktoren des Greifers und/oder der ersten und/oder zweiten und/oder dritten Bewegungsachse ansteuert.

Gemäß einer möglichen Ausgestaltung der vorliegenden Erfindung erfolgt die Ansteuerung automatisch.

Gemäß einer möglichen Ausgestaltung der vorliegenden Erfindung erfolgt die Ansteuerung des oder der Aktoren so, dass die Vorrichtung die oben und im folgenden beschriebenen Aktionen und/oder Verfahrensschritte durchführt.

Gemäß einer möglichen Ausgestaltung der vorliegenden Erfindung weist die Steuerung eine Schnittstelle zur Kopplung mit der Steuerung einer Druckmaschine und/oder einer Vorrichtung zur Handhabung von Druckplatten mit auf diesen aufgebrachten Textilien auf. Insbesondere kann die Steuerung der erfindungsgemäßen Vorrichtung durch eine solche Schnittstelle angesteuert werden.

Gemäß einer möglichen Ausgestaltung der vorliegenden Erfindung ist die Steuerung so ausgeführt, dass die Vorrichtung folgendes Verfahren durchzuführt, insbesondere automatisch durchführt:
- Greifen der ersten Seite des Textils über den Greifer;
- Anheben der ersten Seite des Textils durch Bewegen des Greifers mittels der ersten Bewegungsachse;
- Einschieben des Ablöseschiebers über eine zweite Bewegungsachse zwischen die Druckplatte und das durch die Anhebevorrichtung angehobene erste Ende des Textils und Lösen des Textils von der Druckplatte.

Gemäß einer möglichen Ausgestaltung der vorliegenden Erfindung erfolgt die Ansteuerung weiterhin so, dass nach dem Einschieben des Ablöseschiebers und Ablösen des Textils ein Zurückfahren des Ablöseschiebers über eine zweite Bewegungsachse erfolgt.

Die erfindungsgemäße Vorrichtung kann in eine Vorrichtung zur Handhabung von Druckplatten bzw. eine Druckmaschine integriert werden, insbesondere als vorletzte Station einer solchen Handhabungsvorrichtung und/oder Druckmaschine und/oder nach der letzten Druckstation und/oder vor der Entnahmestation.

Die vorliegende Erfindung umfasst weiterhin eine Vorrichtung zur Handhabung von Druckplatten einer Druckmaschine, welche eine Vorrichtung zum Lösen eines Textils von einer Druckplatte umfasst, wie sie oben beschrieben wurde.

Gemäß einer möglichen Ausgestaltung der vorliegenden Erfindung umfasst die Vorrichtung zur Handhabung von Druckplatten eine Bewegungsachse, über welche eine Druckplatte in den Bereich der Vorrichtung zum Lösen eines Textils von der Druckplatte bewegbar ist. Weiterhin kann die Druckplatte mit dem gelösten Textil über die Bewegungsachse weiter zu einer Entnahmestation bewegbar sein.

Gemäß einer möglichen Ausgestaltung der vorliegenden Erfindung ist die Druckplatte durch die Vorrichtung zur Handhabung an mindestens eine Druckstation und bevorzugt an mehrere Druckstationen bewegbar.

Insbesondere ist die Druckplatte mit dem Textil durch die Vorrichtung zur Handhabung von Druckplatten an eine oder mehrere Druckstationen und sodann an eine Station, welche durch die Vorrichtung zum Ablösen des Textils gebildet wird, bewegbar.

Die Vorrichtung zur Handhabung von Druckplatten kann insbesondere einen Drehtisch mit mehreren Halterungen von Druckplatten umfassen, und die Druckplatten getaktet von einer Station zur nächsten transportieren.

Die vorliegende Erfindung umfasst weiterhin eine Druckmaschine mit einer Vorrichtung zur Handhabung von Druckplatten und/oder mit einer Vorrichtung zum Lösen eines Textils, wie sie oben beschrieben wurden.

Die Druckmaschine kann weiterhin eine Trockenstation aufweisen, auf welche die Textilien nach dem Entnehmen von den Druckplatten aufgelegt werden.

Wird im Rahmen der vorliegenden Erfindung von einer Bewegungsachse gesprochen, ist hiermit eine mechanische Führung gemeint, welche eine Bewegung in mindestens eine Richtung und/oder um mindestens eine Achse erlaubt. Eine Bewegungsachse kann jedoch auch komplexere Bewegungen ermöglichen.

Insbesondere kann eine Bewegungsachse gemäß der vorliegenden Erfindung eine oder mehrere Linearachsen und oder rotatorische Achsen umfassen.

Insbesondere werden die oben beschriebenen Bewegungsachsen der erfindungsgemäßen Vorrichtung zum Ablösen eines Textils jeweils durch eine Linearachse gebildet.

Gemäß einer möglichen Ausgestaltung der vorliegenden Erfindung umfasst die Steuerung einen Mikroprozessor und einen nichtflüchtigen Speicher, auf welchem ein Programm mit Befehlen abgespeichert ist, welche, laufen sie auf dem Mikroprozessor ab, die Vorrichtung ansteuern, und insbesondere so ansteuern, dass diese die im Rahmen der vorliegenden Anmeldung beschriebenen Tätigkeiten durchführt und/oder Funktionen aufweist. Alternativ kann die Steuerung auch hardware-technisch oder mechanisch umgesetzt werden. Die Steuerung steht bevorzugt über Signalleitungen mit den Aktoren und ggf. Sensoren in Verbindung.

Die vorliegende Erfindung umfasst weiterhin Verfahren zum Betrieb einer Druckmaschine, wie sie soeben beschrieben wurde, mit den Schritten:
- Aufbringen eines Textils auf eine Druckplatte, insbesondere aufkleben des Textils;
- Bedrucken des Textils, insbesondere durch Direktdruck und/oder Siebdruck und/oder mit mehreren Farben;
- Greifen der ersten Seite des Textils über den Greifer;
- Anheben der ersten Seite des Textils durch Bewegen des Greifers mittels der ersten Bewegungsachse;
- Einschieben des Ablöseschiebers über eine zweite Bewegungsachse zwischen die Druckplatte und das durch die Anhebevorrichtung angehobene erste Ende des Textils und Lösen des Textils von der Druckplatte;
   und bevorzugt:
- Zurückfahren des Ablöseschiebers über eine zweite Bewegungsachse.

Gemäß einer möglichen Ausgestaltung der vorliegenden Erfindung erfolgt der Betrieb der Vorrichtung zum Lösen eines Textils automatisch.

Die vorliegende Erfindung wird nun anhand eines Ausführungsbeispiels und Zeichnungen näher beschrieben:
Dabei zeigen:
- Fig. 1: ein Ausführungsbeispiel einer erfindungsgemäßen Vorrichtung zum Ablösen eines Textils in einer Ausgangsstellung, in welcher das Textil auf der Druckplatte haftet,
- Fig. 2: das in Fig. 1 gezeigte Ausführungsbeispiel in einer Zwischenstellung, in welcher der Greifer das erste Ende des Textils aufnimmt, und
- Fig. 3: das in Fig. 1 und 2 gezeigte Ausführungsbeispiel in einem Arbeitshub, in welchem der Ablöseschieber zwischen das Textil und die Druckplatte eingeschoben wird und das Textil von der Druckplatte löst.

Fig. 1 bis 3 zeigen ein Ausführungsbeispiel einer erfindungsgemäßen Vorrichtung 10 zum Ablösen eines Textils, welches in eine Druckmaschine, insbesondere im Bereich des Direktdrucks / Siebdrucks, integriert werden kann, beispielsweise als vorletzte Station vor der Entnahme.

Mit dem Bezugszeichen 20 ist ein Teil einer Vorrichtung zur Handhabung von Druckplatten der Druckmaschine gezeigt, durch welche die Druckplatten von einer Station zur nächsten bewegt werden. Beispielsweise kann es sich um einen Drehtisch mit mehreren Armen handeln, an welchen die Druckplatten angeordnet sind.

Zur Erzeugung mehrfarbiger komplexer Druckmotive darf das Textil 32 zwischen den einzelnen Druckstationen auf der Druckplatte 30 nicht verrutschen, da es ansonsten zu einer Verzerrung des Druckbildes bzw. einer Unschärfe im Druck kommt. Um dem entgegenzuwirken, wird zwischen Druckplatte 30 und Textil 32 eine doppelseitige Klebefolie 31 aufgebracht. Diese verhindert ein Verrutschen des Textils beim Druck.

Die Vorrichtung 10 dient zum Ablösen des Textils 32 von der Druckplatte 30 nach dem Druck. Sie umfasst eine Anhebevorrichtung mit einem Greifer 11 und einer Bewegungsachse 14 zum Anheben des Greifers 11. Der Greifer 11 greift und fixiert das Textil 32 am unteren Ende 33. Durch Anheben des Greifers 11 "lupft" / hebt dieser das untere Ende 33 des Textils so weit an, dass der Ablöseschieber 12 der Vorrichtung zwischen Textil 32 und Druckplatte 30 einfahren kann. Hierbei löst er das Textil 32 gleichmäßig von der Klebefolie 31 ab, sodass im nächsten Schritt das Textil manuell oder automatisch entnommen werden kann.

Die Vorrichtung erlaubt ein automatisiertes Lösen des Textils von der Klebefolie / Druckplatte und hierdurch nachfolgend eine automatische Entnahme auch bei mehrfarbigen Drucken. Sie kann jedoch auch mit einer manuellen Entnahme kombiniert werden. Nach dem Entnehmen des Textils kann ein das Überbringen auf ein Trockentunnelband erfolgen.

Der Greifer 11 umfasst im Ausführungsbeispiel eine Aufnahme und Klemmung/Fixierung des Textils 32 am unteren Ende 33 (meist auf der der Druckmaschine zugewandten Seite), welche stark genug ist, um der Zugkraft durch den Ablöseschieber 12 standzuhalten. Im Ausführungsbeispiel handelt es sich um einen mechanischen Greifer mit zwei Klemmbacken bzw. Klemmleisten 19, zwischen welchen das untere Ende 33 eingeklemmt wird. Die Bewegungsachse 14 hebt den Greifer im Ausführungsbeispiel senkrecht zur Erstreckung der Druckplatte 30 und oder der Bewegungsrichtung des Ablöseschiebers an. Sie ist bevorzugt motorisch angetrieben.

Der Ablöseschieber 12 umfasst eine Schubplatte auf einem Teleskopschienenaufbau 15 und wird angetrieben durch einen Aktor (elektrischer oder pneumatischer Natur) zwischen die Druckplatte 30 und das Textil 32 eingeschoben. Die Schubplatte hat vorne eine abgeschrägte Kante 13, um das Textil anzuheben und zu lösen, während dieses gleichzeitig durch den Greifer 11 gehalten wird. Beim Rückschub des Ablöseschiebers 12 wird das Textil wieder auf die Druckplatte 30 mit Klebefolie 31 abgelegt mit dem Unterschied, dass dieses Mal aufgrund fehlender Andruckkraft keine Haftung zur Klebefolie 31 aufgebaut wird.

Nachfolgend wird die Druckplatte 30 mit dem gelösten Textils durch die Vorrichtung 20 zu einer Abnahmestation transportiert, insbesondere durch Weiterdrehen der Vorrichtung 20.

Der Betrieb der Vorrichtung erfolgt bevorzugt automatisch. Hierzu ist eine nicht gezeigte Steuerung vorgesehen, welche die Aktoren der Vorrichtung entsprechend ansteuert.

Im Ausführungsbeispiel umfasst die Vorrichtung 10 zum Lösen des Textils eine (bevorzugt automatische) Größeneinstellung 16, durch welche der Greifer 10 der Anhebevorrichtung auf die Unterkante 33 des zu bedruckenden Textiles 32 ausgerichtet wird.

Bei einem T-Shirt bspw. wird die Anhebevorrichtung je nach Größe des Shirts verschoben. Hierfür ist die Anhebevorrichtung im Ausführungsbeispiel entlang eines Tragarms 17 linear verfahrbar, insbesondere über einen Aktor 18.

Der Positionswert für die Verstellachse kann entweder durch einen Visionsensor / Kameraerkennung oder einen durch einen vom Bediener manuell einstellbaren Wert (bspw. mit Laserlinie und Geberwert oder mittels Mitarbeitereingabe am Bedienpanel) vorgegeben werden. Je nach Größe / Länge des Textils verstellt sich daher die Größeneinstellung des Hebe- und Klemmmechanismus.

Weiterhin kann der Verfahrweg des Ablöseschiebers an die Größe des Textils angepasst werden.

## Patentansprüche

1. Vorrichtung zum Lösen eines Textils (32) von einer Druckplatte (30), insbesondere beim Direktdruck und/oder Siebdruck und/oder mit mehreren Farben, umfassend:
eine Anhebevorrichtung, welche einen Greifer (11) zum Greifen eines ersten Endes (33) des Textils (32) und eine erste Bewegungsachse (14) zum Anheben des Greifers (11) aufweist, und
einen Ablöseschieber (12), welcher über eine zweite Bewegungsachse zwischen die Druckplatte (30) und das durch die Anhebevorrichtung angehobene erste Ende (33) des Textils (32) einschiebbar ist, um das Textil (32) von der Druckplatte (30) zu lösen.

2. Vorrichtung nach Anspruch 1, wobei es sich bei dem Greifer (11) um einen mechanischen Greifer mit zwei Klemmelementen (19), zwischen welchen das erste Ende (33) des Textils (32) einklemmbar ist, handelt.

3. Vorrichtung nach Anspruch 1 oder 2, wobei der Ablöseschieber (12) eine Schubplatte umfasst, welche über einen Teleskopschienenaufbau (15) linear verfahrbar ist.

4. Vorrichtung nach einem der vorangegangenen Ansprüche, wobei eine vordere Kante (13) des Ablöseschiebers (12) eine Abschrägung aufweist, um das Textil anzuheben und zu lösen.

5. Vorrichtung nach einem der vorangegangenen Ansprüche, welche eine Größeneinstellung (16) umfasst, durch welche die Position der Anhebevorrichtung an die Position des eines ersten Endes (33) des Textils (32) anpassbar ist, wobei die Position der Anhebevorrichtung bevorzugt in einer Richtung parallel zur Ausfahrrichtung der zweiten Bewegungsachse des Ablöseschiebers (12) verstellbar ist.

6. Vorrichtung nach Anspruch 5, wobei durch die Größeneinstellung (16) die Position der Anhebevorrichtung an einem Tragarm (17), welcher eine Lagerung des Ablöseschiebers (12) trägt, verstellbar ist.

7. Vorrichtung nach Anspruch 5 oder 6, wobei die Größeneinstellung (16) einen Sensor umfasst, welcher die Position des ersten Endes (33) des Textils (32) erfasst, und eine Steuerung, welche die Position der Anhebevorrichtung auf Grundlage der Daten des Sensors an die Position des eines ersten Endes (33) des Textils (32) anpasst, wobei es sich bei dem Sensor bevorzugt um einen Visionsensor und/oder eine Kameraerkennung handelt.

8. Vorrichtung nach einem der Ansprüche 5 bis 7, wobei die Größeneinstellung (16) eine manuelle Vorgabe der Position der Anhebevorrichtung erlaubt, insbesondere über ein separates Eingabeelement oder ein Bedienpanel und/oder wobei die Größeneinstellung (16) einen Projektor zur Projektion einer Markierung aufweist, wobei die Markierung bevorzugt die Position anzeigt, an welcher das erste Ende (33) des Textils (32) angeordnet sein muss, um mit der aktuellen Einstellung der Größeneinstellung gegriffen werden zu können.

9. Vorrichtung nach einem der vorangegangenen Ansprüche, wobei der Greifer (11) einen Greifaktor umfasst, über welchen er betätigt wird, und/oder wobei die erste und/oder die zweite Bewegungsachse einen Aktor umfassen, über welche sie betätigt werden.

10. Vorrichtung nach einem der vorangegangenen Ansprüche mit einer Steuerung, welche Aktoren des Greifers (11) und/oder der ersten und/oder zweiten Bewegungsachse ansteuert, insbesondere automatisch ansteuert, wobei die Steuerung bevorzugt eine Schnittstelle zur Kopplung mit der Steuerung einer Druckmaschine und/oder einer Vorrichtung zur Handhabung von Druckplatten mit auf diesen aufgebrachten Textilien umfasst.

11. Vorrichtung nach Anspruch 10, wobei die Steuerung so ausgeführt ist, folgendes Verfahren durchzuführen:
- Greifen der ersten Seite (33) des Textils (32) über den Greifer (11);
- Anheben der ersten Seite (33) des Textils (32) durch Bewegen des Greifers (11) mittels der ersten Bewegungsachse;
- Einschieben des Ablöseschiebers (12) über eine zweite Bewegungsachse zwischen die Druckplatte (30) und das durch die Anhebevorrichtung angehobene erste Ende (33) des Textils (32) und Lösen des Textils (32) von der Druckplatte (30);
und bevorzugt:
- Zurückfahren des Ablöseschiebers (12) über eine zweite Bewegungsachse.

12. Vorrichtung (20) zur Handhabung von Druckplatten einer Druckmaschine mit einer Vorrichtung (10) zum Lösen eines Textils (32) von einer Druckplatte (30) nach einem der vorangegangenen Ansprüche, wobei die Vorrichtung (20) zur Handhabung von Druckplatten (30) bevorzugt eine Bewegungsachse umfasst, über welche eine Druckplatte (30) in den Bereich der Vorrichtung (10) zum Lösen eines Textils (32) von der Druckplatte (30) bewegbar ist, wobei die Druckplatte (30) durch die Vorrichtung (20) zur Handhabung bevorzugt an mindestens eine Druckstation und bevorzugt an mehrere Druckstationen bewegbar ist.

13. Druckmaschine mit einer Vorrichtung (20) zur Handhabung von Druckplatten nach Anspruch 12 und/oder mit einer Vorrichtung zum Lösen eines Textils nach einem der Ansprüche 1 bis 11.

14. Verfahren zum Betrieb einer Druckmaschine nach Anspruch 13 mit den Schritten:
- Aufbringen eines Textils (32) auf eine Druckplatte (30);
- Bedrucken des Textils (32), insbesondere durch Direktdruck und/oder Siebdruck und/oder mit mehreren Farben;
- Greifen der ersten Seite (33) des Textils (32) über den Greifer (11);
- Anheben der ersten Seite (33) des Textils (31) durch Bewegen des Greifers (11) mittels der ersten Bewegungsachse;
- Einschieben des Ablöseschiebers (12) über eine zweite Bewegungsachse zwischen die Druckplatte (30) und das durch die Anhebevorrichtung angehobene erste Ende (33) des Textils (32) und Lösen des Textils (32) von der Druckplatte (30);
und bevorzugt:
- Zurückfahren des Ablöseschiebers (12) über eine zweite Bewegungsachse.

15. Verfahren nach Anspruch 14, wobei der Betrieb der Vorrichtung zum Lösen eines Textils automatisch erfolgt.

## Claims

1. Device for detaching a textile (32) from a printing plate (30), in particular in the case of direct printing and/or screen printing using a plurality of colours, comprising:
a lifting device which comprises a gripper (11) for gripping a first end (33) of the textile (32), and a first movement axis (14) for lifting the gripper (11); and
a detachment slider (12), which can be inserted, via a second movement axis, between the printing plate (30) and the first end (33) of the textile (32), lifted by the lifting device, in order to detach the textile (32) from the printing plate (30).

2. Device according to claim 1, wherein the gripper (11) is a mechanical gripper having two clamping elements (19), between which the first end (33) of the textile (32) can be clamped.

3. Device according to claim 1 or 2, wherein the detachment slider (12) comprises a thrust plate which is linearly displaceable via a telescopic rail structure (15).

4. Device according to any one of the preceding claims, wherein a front edge (13) of the detachment slider (12) comprises a chamfer, in order to lift and detach the textile.

5. Device according to any one of the preceding claims, comprising a size adjustment means (16) by which the position of the lifting device can be adjusted to the position of a first end (33) of the textile (32), wherein the position of the lifting device is preferably adjustable in a direction in parallel with the extension direction of the second movement axis of the detachment slider (12).

6. Device according to claim 5, wherein the position of the lifting device on a carrier arm (17) which carries a bearing of the detachment slider (12) is adjustable by the size adjustment means (16).

7. Device according to claim 5 or 6, wherein the size adjustment means (16) comprises a sensor which acquires the position of the first end (33) of the textile (32), and a controller which adjusts the position of the lifting device, on the basis of the data of the sensor, to the position of a first end (33) of the textile (32), wherein the sensor is preferably a vision sensor and/or camera detection means.

8. Device according to any one of claims 5 to 7, wherein the size adjustment means (16) allows for a manual specification of the position of the lifting device, in particular via a separate input element or a control panel, and/or wherein the size adjustment means (16) comprises a projector for projecting a marking, wherein the marking preferably shows the position at which the first end (33) of the textile (32) must be arranged in order to be gripped in the current setting of the size adjustment means.

9. Device according to any one of the preceding claims, wherein the gripper (11) comprises a gripping actuator, via which it is operated, and/or wherein the first and/or the second movement axis comprise an actuator, via which they are operated.

10. Device according to any one of the preceding claims, comprising a controller which controls actuators of the gripper (11) and/or of the first and/or second movement axis, in particular automatically, wherein the controller preferably comprises an interface for coupling to the controller of a printing machine and/or of a device for handling printing plates having textiles applied thereto.

11. Device according to claim 10, wherein the controller is configured to carry out the following method:
- gripping the first side (33) of the textile (32) using the gripper (11);
- lifting the first side (33) of the textile (32) by moving the gripper (11) by means of the first movement axis;
- inserting the detachment slider (12), via a second movement axis, between the printing plate (30) and the first end (33) of the textile (32), lifted by the lifting device, and detaching the textile (32) from the printing plate (30);
and preferably:
- returning the detachment slider (12) via a second movement axis.

12. Device (20) for handling printing plates of a printing machine, comprising a device (10) for detaching a textile (32) from a printing plate (30) according to any one of the preceding claims, wherein the device (20) for handling printing plates (30) preferably comprises a movement axis via which a printing plate (30) can be moved into the region of the device (10) for detaching a textile (32) from the printing plate (30), wherein the printing plate (30) can be moved by the device (20) for handling preferably to at least one printing station and preferably to a plurality of printing stations.

13. Printing machine, comprising a device (20) for handling printing plates according to claim 12, and/or comprising a device for detaching a textile according to any one of claims 1 to 11.

14. Method for operating a printing machine according to claim 13, comprising the steps of:
- applying a textile (32) to a printing plate (30);
- printing the textile (32), in particular by direct printing and/or screen printing and/or using a plurality of colours;
- gripping the first side (33) of the textile (32) using the gripper (11);
- lifting the first side (33) of the textile (31) by moving the gripper (11) by means of the first movement axis;
- inserting the detachment slider (12), via a second movement axis, between the printing plate (30) and the first end (33) of the textile (32), lifted by the lifting device, and detaching the textile (32) from the printing plate (30);
and preferably:
- returning the detachment slider (12) via a second movement axis.

15. Method according to claim 14, wherein the operation of the device for detaching a textile takes place automatically.

## Revendications

1. Dispositif pour détacher un textile (32) d'une plaque d'impression (30), notamment en impression directe et/ou en sérigraphie et/ou avec plusieurs couleurs, comprenant :
un dispositif de soulèvement, qui présente un préhenseur (11) pour saisir une première extrémité (33) du textile (32) et un premier axe de déplacement (14) pour soulever le préhenseur (11) ; et
un poussoir de détachement (12) qui peut être inséré par l'intermédiaire d'un deuxième axe de déplacement entre la plaque d'impression (30) et la première extrémité (33) du textile (32) soulevée par le dispositif de soulèvement, afin de détacher le textile (32) de la plaque d'impression (30).

2. Dispositif selon la revendication 1, dans lequel le préhenseur (11) consiste en un préhenseur mécanique avec deux éléments de serrage (19) entre lesquels la première extrémité (33) du textile (32) peut être serrée.

3. Dispositif selon la revendication 1 ou 2, dans lequel le poussoir de détachement (12) comprend une plaque de poussée qui peut être déplacée linéairement par l'intermédiaire d'une structure de rail télescopique (15).

4. Dispositif selon l'une quelconque des revendications précédentes, dans lequel un bord avant (13) du poussoir de détachement (12) présente un chanfrein afin de soulever et de détacher le textile.

5. Dispositif selon l'une quelconque des revendications précédentes, qui comprend un réglage de taille (16) par lequel la position du dispositif de soulèvement peut être adaptée à la position de la première extrémité (33) du textile (32), la position du dispositif de soulèvement étant de préférence réglable dans une direction parallèle à la direction de sortie du deuxième axe de déplacement du poussoir de détachement (12).

6. Dispositif selon la revendication 5, dans lequel le réglage de taille (16) permet de régler la position du dispositif de soulèvement sur un bras porteur (17) qui porte un palier du poussoir de détachement (12).

7. Dispositif selon la revendication 5 ou 6, dans lequel le réglage de taille (16) comprend un capteur qui détecte la position de la première extrémité (33) du textile (32), et une commande qui adapte la position du dispositif de soulèvement à la position de la première extrémité (33) du textile (32) sur la base des données du capteur, le capteur consistant de préférence en un capteur de vision et/ou en une reconnaissance par caméra.

8. Dispositif selon l'une quelconque des revendications 5 à 7, dans lequel le réglage de taille (16) permet une prédéfinition manuelle de la position du dispositif de soulèvement, notamment par l'intermédiaire d'un élément de saisie séparé ou d'un panneau de commande et/ou dans lequel le réglage de taille (16) présente un projecteur pour la projection d'un repère, le repère indiquant de préférence la position à laquelle la première extrémité (33) du textile (32) doit être agencée pour pouvoir être saisie avec le réglage actuel du réglage de taille.

9. Dispositif selon l'une quelconque des revendications précédentes, dans lequel le préhenseur (11) comprend un actionneur de préhension par l'intermédiaire duquel il est actionné, et/ou dans lequel le premier et/ou le deuxième axe de déplacement comprennent un actionneur par l'intermédiaire duquel ils sont actionnés.

10. Dispositif selon l'une quelconque des revendications précédentes, avec une commande qui commande, notamment automatiquement, des actionneurs du préhenseur (11) et/ou du premier et/ou du deuxième axe de déplacement, la commande comprenant de préférence une interface de couplage avec la commande d'une machine d'impression et/ou d'un dispositif de manipulation de plaques d'impression sur lesquelles sont appliqués des textiles.

11. Dispositif selon la revendication 10, dans lequel la commande est conçue pour mettre en œuvre le procédé suivant :
- la saisie du premier côté (33) du textile (32) par l'intermédiaire du préhenseur (11) ;
- le soulèvement du premier côté (33) du textile (32) par déplacement du préhenseur (11) au moyen du premier axe de déplacement ;
- l'insertion du poussoir de détachement (12) par l'intermédiaire d'un deuxième axe de déplacement entre la plaque d'impression (30) et la première extrémité (33) du textile (32) soulevée par le dispositif de soulèvement et le détachement du textile (32) de la plaque d'impression (30) ;
et de préférence :
- le recul du poussoir de détachement (12) par l'intermédiaire d'un deuxième axe de déplacement.

12. Dispositif (20) de manipulation de plaques d'impression d'une machine d'impression avec un dispositif (10) pour détacher un textile (32) d'une plaque d'impression (30) selon l'une quelconque des revendications précédentes, le dispositif (20) de manipulation de plaques d'impression (30) comprenant de préférence un axe de déplacement, par l'intermédiaire duquel une plaque d'impression (30) peut être déplacée dans la zone du dispositif (10) pour détacher un textile (32) de la plaque d'impression (30), la plaque d'impression (30) pouvant être déplacée par le dispositif (20) de manipulation, de préférence vers au moins un poste d'impression et de préférence vers plusieurs postes d'impression.

13. Machine d'impression avec un dispositif (20) pour la manipulation de plaques d'impression selon la revendication 12 et/ou avec un dispositif pour détacher un textile selon l'une quelconque des revendications 1 à 11.

14. Procédé d'exploitation d'une machine d'impression selon la revendication 13, avec les étapes suivantes :
- l'application d'un textile (32) sur une plaque d'impression (30) ;
- l'impression du textile (32), notamment par impression directe et/ou sérigraphie et/ou avec plusieurs couleurs ;
- la saisie du premier côté (33) du textile (32) par l'intermédiaire du préhenseur (11) ;
- le soulèvement du premier côté (33) du textile (31) par déplacement du préhenseur (11) au moyen du premier axe de déplacement ;
- l'insertion du poussoir de détachement (12) par l'intermédiaire d'un deuxième axe de déplacement entre la plaque de pression (30) et la première extrémité (33) du textile (32) soulevée par le dispositif de soulèvement et le détachement du textile (32) de la plaque de pression (30) ;
et de préférence :
- le recul du poussoir de détachement (12) par l'intermédiaire d'un deuxième axe de déplacement.

15. Procédé selon la revendication 14, dans lequel l'exploitation du dispositif de détachement d'un textile est automatique.
